# EUROPÄISCHE PATENTANMELDUNG

(11) **EP 0 517 932 A1**
(43) Veröffentlichungstag der Anmeldung: **16.12.1992**
(21) Anmeldenummer: 91109498.5
(22) Anmeldetag: 10.06.1991
(51) Int. Cl.: H01H 9/18

(54) **Leuchtende Kontrastfläche für NOT-AUS-Befehlsgeräte in Dunkelräumen**

(71) Anmelder: SIEMENS AKTIENGESELLSCHAFT, 80333 München (DE)
(72) Erfinder: Birzer, Josef, Dipl.-Ing. (FH), W-8460 Schwandorf (DE); Prechtl, Manfred, Dipl.-Ing. (FH), W-8450 Amberg (DE)

(57) **Zusammenfassung**

Auch in Dunkelräumen soll der Einbauort eines NOT-AUS-Befehlsgeräts (2) sichtbar gemacht werden, ohne daß hierbei der Pilz (3) des Befehlsgeräts beleuchtet wird oder selbstleuchtend ist. Diese Einschränkung ergibt sich aus der deutschen Norm VDE 0113 Teil 1/8.2.5, nach der die Ausführung des Pilzes als Leuchtdrucktaster nicht zulässig ist. Um dennoch den Einbauort des Befehlsgeräts sichtbar zu machen, sind Lösungen möglich, bei denen im eingebauten Zustand des Befehlsgeräts (2) die im rückwärtigen Bereich seines Pilzes (3) liegende Kontrastfläche (1) entweder selbst leuchtet oder beleuchtet wird. Hierzu wird die Kontrastfläche (1) mit Leuchtelementen (5) versehen, die nach Zuführung von optischer oder elektrischer Energie leuchten. Als Leuchtelemente kommen beispielsweise Teile aus lichtsammelndem Material oder Leuchtdioden (5) infrage.

## Beschreibung

Die Erfindung betrifft eine Kontrastfläche zum Sichtbarmachen des Einbauorts eines installierten NOT-AUS-Befehlsgeräts mit einem Pilz als Handhabe, der im eingebauten Zustand im rückwärtigen Bereich von der Kontrastfläche umgeben ist.

Kontrastflächen der obengenannten Art sind in der Praxis bekannt und für den Einsatz in hellen Räumen bewährt. Schwierigkeiten ergeben sich allerdings bei der Sichtbarmachung des Einbauorts in Dunkelräumen, da hier gemäß den Normvorschriften (siehe VDE 0113, Teil 1/8.2.5) der Pilz nicht selbstleuchtend und nicht als Leuchtdrucktaster ausgeführt sein darf. Mit dieser Vorschrift soll verhindert werden, daß das Bedienungspersonal nicht irrtümlicherweise von der Beleuchtung des Pilzes auf den Schaltzustand des NOT-AUS-Befehlsgeräts schließt. Dieser Irrtum wäre auch nicht auszuschließen, wenn die Kontrastfläche einschließlich des Befehlsgeräts von vorn beleuchtet würde.

Daher liegt der Erfindung die Aufgabe zugrunde, eine Kontrastfläche zum Sichtbarmachen des Einbauorts des NOT-AUS-Befehlsgeräts in Dunkelräumen zu schaffen, ohne daß der Pilz beleuchtet wird oder selbstleuchtend ist, da der Pilz gemäß der deutschen Norm VDE 0113 Teil 1/8.2.5 nicht als Leuchtdrucktaster ausgeführt sein darf. Zur Lösung der Aufgabe ist die Kontrastfläche mit Leuchtelementen versehen, die nach Zuführung von Energie leuchten. Es ist vorteilhaft, wenn die Leuchtelemente als erste Teile aus lichtsammelndem Material realisiert sind und wenn deren Beleuchtung durch optische Speisung im rückwärtigen Bereich des Pilzes erfolgt. Dies stellt eine sichere und zuverlässige Ausführungsform dar, da hier wenig reparaturanfällige Bauteile Verwendung finden. Erfolgt die optische Speisung über die Rosette des NOT-AUS-Geräts, so bedeutet dies eine vorteilhafte Verwendung der ohnehin vorhandenen Rosette für einen weiteren Verwendungszweck. Besteht die Rosette teilweise aus lichtleitendem Material, so kann über sie das Licht zu den ersten Teilen aus lichtsammelndem Material auf einfache Weise geführt werden. Eine weitere zweckmäßige Ausführungsform ist dann gegeben, wenn mindestens ein Lichtleiter zur optischen Speisung vorgesehen ist, der teilweise in der Rosette des NOT-AUS-Befehlsgeräts geführt ist. Hier wird die Rosette selbst in vorteilhafter Weise als Halteeinrichtung für den Lichtleiter verwendet, mit dem das Licht gezielt und gebündelt an die ersten Teile aus lichtsammelndem Material geleitet werden kann. Ist an dem NOT-AUS-Befehlsgerät ein Reflektor vorgesehen,über den im eingebauten Zustand die Kontrastfläche beleuchtet werden kann, so ist hiermit ermöglicht, Lichtanteile, die ansonsten ungenutzt verstrahlen, auf zweite Teile aus reflektierendem Material umzulenken. Aufgrund der besseren Ausnutzung der Lichtmenge kann daher die Lichtquelle entsprechend klein dimensioniert werden. Eine weitere zweckmäßige Ausführungsform besteht, wenn als Leuchtelemente an der Kontrastfläche Leuchtdioden vorgesehen sind, da diese klein sind und demgemäß nur wenig Raum beanspruchen und sich zur Beleuchtung als zuverlässige Lichtquelle bewährt haben. Außerdem ist es vorteilhaft, wenn zur Stromversorgung der Leuchtdioden elektrische Anschlußleitungen teilweise in der Rosette geführt sind. Durch die Rosette werden die Anschlußleitungen nicht nur geführt, sondern insbesondere auch gehalten sowie geschützt, so daß sich hiermit eine sichere und zuverlässige Stromversorgung erreichen läßt. Als vorteilhaft erweist es sich weiterhin, wenn die Leuchtelemente teilweise aus ersten Teilen aus lichtsammelndem Material und teilweise aus Leuchtdioden realisiert sind, da hierbei selbstleuchtende und beleuchtete Leuchtelemente in einer Einheit nebeneinander bestehen und auf eine zusätzliche optische Speisung verzichtet werden kann. Die Kontrastfläche gemäß Anspruch 10 ermöglicht auch ein Sichtbarmachen der Lage des NOT-AUS-Befehlsgeräts, wenn Strahlung außerhalb des sichtbaren Lichts, z.B. Infrarot- oder Ultraviolett-Licht vorhanden ist.

Einige Ausführungsformen der Erfindung werden anhand der Zeichnung näher erläutert.

Es zeigen:
- FIG 1: eine aus lichtsammelndem Material bestehende, beleuchtete Kontrastfläche und eine Kontrastfläche aus lang nachleutendem Material
- FIG 2: eine reflexive Kontrastfläche und eine mit Leuchtdioden versehene Kontrastfläche.

In FIG 1 (rechte Hälfte) ist eine Kontrastfläche 1 aus ersten Teilen 4 aus lichtansammelndem Material an einer Anbauwand 10 angebracht, an der der mittig zur Kontrastfläche 1 ein NOT-AUS-Befehlsgerät 2 mit einem Pilz 3 und einer Rosette 6 befestigt ist. Bei optischer Speisung der ersten Teile 4 aus lichtsammelndem Material, die z.B. gemäß FIG 1 über eine Bohrung in der Anbauwand 10 an der Rückseite erfolgen kann, leuchten die ersten Teile 4. Bei Hell-Dunkelbetrieb kann die Kontrastfläche 1 aus Teilen (11) aus lang nachleuchtendem Material bestehen (Fig. 1 linke Hälfte). Das lang nachleuchtende Material ist beispielsweise ein Kunststoff auf der Basis von Polyathylen oder Polyprophylen mit fluoreszierenden Stoffen. In einer weiteren Ausführungsform gemäß FIG 2 (rechte Hälfte) ist ein Teil der Rosette 6 des NOT-AUS-Befehlsgerätes 2 aus lichtleitendem Material ausgeführt, von dem direkt oder über einen Reflektor 7 Licht auf die Kontrastfläche 1 aus zweiten Teilen 9 aus reflektierendem Material gestrahlt wird. Anstelle dieser Lichtleitung ist es selbstverständlich auch möglich, Lichtleiter zu verwenden, die zum mechanischen Schutz und als Halt teilweise in der Rosette 6 geführt sind.

In der linken Hälfte der FIG 2 ist eine Kontrastfläche 1 mit Leuchtdioden 5 dargestellt, die über elektrische Anschlußleitungen 8 gespeist werden, wobei die elektrischen Anschlußleitungen 8 zumindest teilweise in der Rosette 6 mechanisch geschützt geführt werden.

Bei der Realisierung der Kontrastfläche 1 aus zweiten Teilen aus reflexivem Material wird z.B. Infrarot- oder Ultraviolett-Licht reflektiert.

Die vorstehenden Ausführungsformen sowie einzelnen Merkmale können selbstverständlich auch miteinander in Kombination auftreten.

## Patentansprüche

1. Kontrastfläche (1) zum Sichtbarmachen des Einbauorts eines installierten NOT-AUS-Befehlsgeräts (2) mit einem Pilz (3) als Handhabe, der im eingebauten Zustand im rückwärtigen Bereich von der Kontrastfläche (1) umgeben ist, **dadurch gekennzeichnet,** daß die Kontrastfläche (1) mit Leuchtelementen (4, 5) versehen ist, die nach Zuführung von Energie leuchten.

2. Kontrastfläche nach Anspruch 1, **dadurch gekennzeichnet,** daß die Leuchtelemente als erste Teile (4) aus lichtsammelndem Material realisiert sind und daß deren Beleuchtung durch optische Speisung im rückwärtigen Bereich des Pilzes (3) erfolgt.

3. Kontrastfläche nach Anspruch 2, **dadurch gekennzeichnet,** daß die optische Speisung über die Rosette (6) des NOT-AUS-Geräts (2) erfolgt.

4. Kontrastfläche nach Anspruch 3, **dadurch gekennzeichnet,** daß die Rosette (6) teilweise aus lichtleitendem Material besteht.

5. Kontrastfläche nach Anspruch 2, **dadurch gekennzeichnet,** daß mindestens ein Lichtleiter zur optischen Speisung vorgesehen ist, der teilweise in der Rosette (6) des NOT-AUS-Befehlsgeräts (2) geführt ist.

6. Kontrastfläche nach einem der Ansprüche 2 bis 5, **dadurch gekennzeichnet,** daß an dem NOT-AUS-Befehlsgerät ein Reflektor (7) vorgesehen ist, über den im eingebauten Zustand die Kontrastfläche (1) beleuchtet werden kann.

7. Kontrastfläche nach Anspruch 1, **dadurch gekennzeichnet,** daß als Leuchtelemente an der Kontrastfläche (1) Leuchtdioden (5) vorgesehen sind.

8. Kontrastfläche nach Anspruch 7, **dadurch gekennzeichnet,** daß zur Stromversorgung der Leuchtdioden (5) elektrische Anschlußleitungen (8) teilweise in der Rosette (6) geführt sind.

9. Kontrastfläche nach Anspruch 1, **dadurch gekennzeichnet,** daß die Leuchtelemente teilweise aus ersten Teilen (4) als lichtsammelndem Material und teilweise aus Leuchtdioden (5) realisiert sind.

10. Kontrastfläche (1) zum Sichtbarmachen des Einbauorts eines installierten NOT-AUS-Befehlsgeräts (2) mit einem Pilz (3) als Handhabe, der im eingebauten Zustand im rückwärtigen Bereich von der Kontrastfläche (1) umgeben ist, **dadurch gekennzeichnet,** daß die Kontrastfläche (1) zweite Teile (9) aus reflexivem Material aufweist, das z.B. Infrarot- oder Ultraviolett-Licht reflektiert.

11. Kontrastfläche nach Anspruch 1, **dadurch gekennzeichnet,** daß die Kontrastfläche (1) dritte Teile (11) aus lang nachleuchtendem Material aufweist.
